# EUROPÄISCHE PATENTSCHRIFT

(11) **EP 4 316 327 B1**
(45) Veröffentlichungstag und Bekanntmachung des Hinweises auf die Patenterteilung: **22.01.2025**
(21) Anmeldenummer: 23184912.6
(22) Anmeldetag: 12.07.2023
(51) Int. Cl.: A47L 9/26, A47L 9/28, B65H 75/44

(54) **STAUBSAUGER MIT VERBESSERTER AUSLÖSUNG DER KABELAUFWICKLUNG**
VACUUM CLEANER WITH IMPROVED TRIGGERING OF THE CABLE COILING
ASPIRATEUR AVEC DÉCLENCHEMENT AMÉLIORÉ DE L'ENROULEMENT DU CÂBLE

(30) Priorität: 04.08.2022 BE 202205615
(43) Veröffentlichungstag der Anmeldung: 07.02.2024
(73) Patentinhaber: Miele & Cie. KG, 33332 Gütersloh (DE)
(72) Erfinder: Gerhards, Manfred, 53902 Bad-Münstereifel (DE)

(56) Entgegenhaltungen:
- DE-A1- 10 050 555
- DE-B3- 102004 009 403
- US-A1- 2005 224 624

## Beschreibung

Bei kabelgebundenen Staubsaugern wird die Netzzuleitung (umgangssprachlich Kabel) üblicherweise nach Gebrauch mittels einer federgespannten Kabeltrommel aufgewickelt. Der Auslösemechanismus zum Aufwickeln wird in der Regel durch den Druck auf ein Schaltelement am Staubsauger (die sogenannte Tritttaste) ausgelöst. Teilweise wird nur so lange aufgerollt, wie die Tritttaste betätigt wird, teilweise wird die komplette Netzzuleitung nach einmaligem Betätigen der Tritttaste komplett aufgewickelt (ein sogenannter Komfort-Einzug).

Üblich ist, dass der Benutzer nach Beendigung eines Saugvorganges zur Steckdose geht, dort den Netzstecker herauszieht und dann zum Staubsauger zurückkehrt - am besten mit dem Netzstecker in der Hand - um dort die Tritttaste zu betätigen und ggf. für die gesamte Dauer des Aufwickelvorganges gedrückt zu halten. Dabei muss der Benutzer gleichzeitig darauf achten, dass sich das Kabel nicht verknotet, so dass die Aufwicklung blockiert wird. Nimmt der Benutzer den Netzstecker nicht in die Hand mit zum Sauger, peitscht der Netzstecker während des Aufwickelvorganges mit erheblicher Energie durch die Wohnung. Dabei kann Mobiliar beschädigt oder Gegenstände umgeworfen werden, auch könnte der Benutzer oder eine andere Person durch den Netzstecker verletzt werden. Ein Staubsauger gemäß dem Oberbegriff des Anspruchs 1 ist z.B. aus DE-A-10050555 bekannt.

Der Erfindung stellt sich somit das Problem, die Kabelaufwicklung zu verbessern. Erfindungsgemäß wird dieses Problem durch einen Staubsauger mit den Merkmalen des Patentanspruchs 1 gelöst. Vorteilhafte Ausgestaltungen und Weiterbildungen der Erfindung ergeben sich aus den nachfolgenden Unteransprüchen.

Gemäß einem Aspekt der Erfindung wird ein Staubsauger bereitgestellt, umfassend:
ein Anschlusskabel mit einem mindestens zweipoligen Netzstecker zur Verbindung des elektrischen Haushaltsgeräts mit einer Haushaltssteckdose;
eine Kabelaufnahme, die zum Ausziehen und Einziehen des Anschlusskabels eingerichtet ist;
einen Sensor, der dazu eingerichtet ist, ein Berühren von zumindest einem Pol des Netzsteckers durch einen Benutzer zu erfassen; und
eine Auslöseeinrichtung, die dazu eingerichtet ist, in Reaktion auf das Berühren das Einziehen des ausgezogenen Anschlusskabels auszulösen.

Der Benutzer kann mit dieser Lösung unmittelbar nach dem Ausstecken des Netzsteckers aus der Steckdose den Aufwickelvorgang auslösen, ohne zuvor zum Sauger zurückkehren zu müssen. Er muss den im Moment des Aussteckens des Netzsteckers in der Regel nicht direkt in Reichweite liegenden Tritttaster nicht mehr betätigen. Der Benutzer kann - ohne Berührung von Steckerkontakten - den Stecker ohne Weiteres von einer in die nächste Steckdose einstecken, ohne dabei den Aufwickelvorgang auszulösen.

Gemäß einer Ausführungsform weist die Kabelaufnahme einen Federmechanismus auf, der durch Ausziehen des Anschlusskabels gespannt wird, um ein Einziehen des Anschlusskabels zu bewirken, sowie eine Sperrvorrichtung, die in ausgezogenem Zustand des Anschlusskabels den Federmechanismus blockiert, wobei die Auslöseeinrichtung einen elektrischen Aktor umfasst, der zum Freigeben der Sperrvorrichtung eingerichtet ist, um das Einziehen auszulösen.

Gemäß einer Ausführungsform wird durch einmaliges Berühren ein vollständiges Einziehen ausgelöst.

Gemäß einer Ausführungsform wird das ausgelöste Einziehen durch ein weiteres Berühren abgebrochen.

Gemäß einer Ausführungsform wird das Einziehen nur während des Berührens ausgeführt.

Der Benutzer kann optional das Aufwickeln durch erneute Berührung der Steckkontakte wieder unterbrechen. Alternativ kann der Aufwickelvorgang auch derart gestaltet werden, dass er sich nur so lange fortsetzt, wie die Steckkontakte berührt werden.

Gemäß einer Ausführungsform ist der Sensor ein resistiver Sensor, der dazu eingerichtet ist, ein gleichzeitiges Berühren von zumindest zwei Polen des Netzsteckers als das Berühren zu erfassen.

Die Berührung des Netzsteckers kann beispielsweise durch eine hochohmige Impedanzmessung zwischen den beiden Steckerstiften erfasst werden. Die Steckerstifte müssen gleichzeitig berührt bzw. überbrückt werden. Nach der Feststellung der Netzspannungsfreiheit soll mittels aufgelegter Messspannung/Kleinspannung ein Fingerkontaktwiderstand zwischen vorzugsweise 2 kOhm und 10 kOhm erfasst werden und bei entsprechender Detektion zu einer der oben beschriebenen Aktionen führen.

Gemäß einer Ausführungsform ist der Sensor ein kapazitiver Sensor.

In einer alternativen Ausführungsform wird anstelle einer Impedanzmessung über beide Steckerstifte die kapazitive Änderung gemessen, die bei einer Berührung der Kontakte des Netzsteckers durch die Finger/Hand eines Benutzers erfolgt. Der Vorteil liegt besonders darin, dass bereits die Berührung eines Steckerstiftes zur Auswertung hinreichend ist und die Steckerstifte nicht mehr gleichzeitig berührt bzw. überbrückt werden müssen.

Gemäß einer Ausführungsform umfasst das Haushaltsgerät weiter eine mechanische Taste zum Freigeben der Sperrvorrichtung.

Der Benutzer kann eine vorhandene Tritttaste (oder andere Auslösemöglichkeiten des Aufwickelvorgangs) nach wie vor benutzen. Die Auslösung durch Berührung kann zusätzlich erfolgen, da der Aktor die Sperrvorrichtung parallel zur Tritttaste lösen kann.

Gemäß einer Ausführungsform umfasst das Haushaltsgerät eine Sensortaste zur manuellen Betätigung des Aktors.

In einer solchen Ausführungsform kann die mechanische Tritttaste gänzlich entfallen und die Sperrvorrichtung nur noch durch den elektrischen Aktor gesteuert werden. Dabei ist ein optionales Sensorfeld anstatt einer Tritttaste möglich. Mit dieser Option lassen sich neue Designs und Formen des Haushaltsgeräts realisieren.

Grundsätzlich kann die Erfindung bei jedem nicht-stationären Haushaltsgerät mit Netzkabel eingesetzt werden, bevorzugt wird sie bei einem Staubsauger eingesetzt.

Ein Ausführungsbeispiel der Erfindung ist in den Zeichnungen rein schematisch dargestellt und wird nachfolgend näher beschrieben. Es zeigt
- Figur 1: zeigt einen am Stromnetz angeschlossenen Staubsauger;
- Figur 2: zeigt einen Staubsauger mit teilweise eingezogenem Netzkabel; und
- Figur 3: zeigt einen Staubsauger mit vollständig eingezogenem Netzkabel.

In Figur 1 ist ein kabelgebundener Staubsauger 1 als Beispiel eines elektrischen Haushaltsgeräts gezeigt (Saugrohr, Bodendüse etc. hier nicht gezeigt), bei dem die vorliegende Erfindung eingesetzt werden kann. Es wird hier von einem Staubsauger 1 mit einer (vorzugweise) internen Kabelaufnahme 2 (hier gestrichelt angedeutet) für ein Netzkabel 2 ausgegangen, in welcher das Netzkabel 3 im eingezogenen Zustand intern im Staubsauger 1 aufbewahrt werden kann. Die Kabelaufnahme 2 ist mit einem automatischen Kabeleinzug ausgestattet, beispielsweise in Form einer Kabeltrommel, bei der durch Ausziehen des Kabels eine Feder gespannt wird, die im ausgezogenen Zustand mechanisch durch eine Sperrvorrichtung blockiert wird, so dass das Netzkabel nicht sofort wieder eingezogen wird.

Diese Federspannung kann wiederum durch Aufheben der Blockierung, beispielsweise mittels einer Fußtaste, genutzt werden, um ein Einziehen des Netzkabels 3 zu bewirken.

Wie hier gezeigt, kann das Netzkabel 3 ausgezogen und mit einer Haushaltssteckdose 4 verbunden werden. Der Staubsauger 1 kann so mit Strom versorgt und Saugvorgänge damit ausgeführt werden.

Nach einer Beendigung eines Saugvorgangs soll das ausgezogene Netzkabel 3 regelmäßig wieder in die interne Kabelaufnahme 2 eingezogen werden, um den Staubsauger beispielsweise in einem Schrank zu verstauen. Die vorliegende Erfindung stellt eine alternative Lösung bereit, den an sich bekannten Kabeleinzug auszulösen.

In Figur 2 ist eine Ausführungsform eines Staubsaugers 1 gezeigt, mit allen Elementen, wie bereits bei Figur 1 beschrieben, allerdings hier mit teilweise eingezogenem Netzkabel 3. Das Netzkabel 3 weist einen Netzstecker 5 mit zwei Polen bzw. Steckerkontakten 6a und 6b auf.

Der Staubsauger 1 weist eine Auslöseeinrichtung 7 auf (die beispielsweise Bestandteil einer Steuereinheit des Staubsaugers sein kann, hier durch den Drehregler symbolisiert), die mittels eines Sensors (nicht gezeigt) ein Berühren von zumindest einem Pol 6a und/oder 6b des Netzsteckers durch einen Benutzer erfassen kann. Wird eine solche Berührung erfasst, löst die Auslöseeinrichtung 7 das Einziehen des Netzkabels 3 aus.

Gemäß einer Ausführungsform (nicht gezeigt) ist ein zusätzlicher Aktor in Form eines Elektromagneten vorhanden, der auf die Sperrvorrichtung wirkt. Im unbestromten Zustand liegt der Aktor nur an der Sperrvorrichtung an. Der Aktor wird vorzugsweise durch einen Superkondensator oder auch einen Akkumulator gespeist, um nach dem Trennen des Netzkabels hinreichend Energie zur Betätigung zur Verfügung zu stellen. Die gleiche Energiequelle kann auch benutzt werden, um eine potentialfreie Messung über die Steckerkontakte zu gewährleisten.

Eine Tritttaste 8 ist vorhanden, um ein Einziehen des Netzkabels 3 in die Kabelaufnahme 2 durch einen Benutzer am Staubsauger 1 selbst auszulösen. Die Tritttaste 8 kann rein mechanisch auf die Kabelaufnahme 2 bzw. deren Sperrvorrichtung wirken, alternativ kann die Tritttaste auch als reine Sensortaste ausgeführt sein, die auf einen elektrischen Aktor wie vorstehend beschrieben wirkt.

Die Messung einer Berührung kann in resistiver Weise erfolgen, wobei dann ein Berühren beider Steckerkontakte 6a und 6b erforderlich ist. Alternativ kann die Berührung aber auch kapazitiv erfolgen, was vorteilhaft ermöglicht, dass nur einer der Steckerkontakte 6a oder 6b berührt werden muss. Mit der kapazitiven Messung ist durch einen weiteren elektrisch leitfähigen Kontakt an einer Oberfläche des Saugers, beispielsweise in der Fläche der Tritttaste, eine parallele Auslösung des Kabeleinzuges durch Berührung dieser Flächen möglich. Hierfür bieten sich günstige Mikrocontroller (MC) mit bereits hardware-seitig vorgesehenen kapazitiven Messeingängen (Touch-Read-Input) zur Verwendung an. Diese Mikrocontroller empfehlen sich auch durch die Fähigkeit zu erweiterten Logikfunktionen wie verbesserte Erkennung und Abtastung.

Figur 3 zeigt eine andere Darstellung des Staubsaugers 1 der Figur 2, mit den gleichen Elementen, hier jedoch mit vollständig eingezogenem Netzkabel.

## Patentansprüche

1. Staubsauger (1), umfassend:
ein Anschlusskabel (3) mit einem mindestens zweipoligen Netzstecker (5) zur Verbindung des elektrischen Haushaltsgeräts mit einer Haushaltssteckdose (4);
eine Kabelaufnahme (2), die zum Ausziehen und Einziehen des Anschlusskabels (3) eingerichtet ist; **dadurch gekennzeichnet, dass** der Staubsauger (1) umfasst:
einen Sensor, der dazu eingerichtet ist, ein Berühren von zumindest einem Pol (6a, 6b) des Netzsteckers (5) durch einen Benutzer zu erfassen; und
eine Auslöseeinrichtung (7), die dazu eingerichtet ist, in Reaktion auf das Berühren das Einziehen des ausgezogenen Anschlusskabels (3) auszulösen.

2. Staubsauger (1) nach Anspruch 1, wobei die Kabelaufnahme (2) einen Federmechanismus aufweist, der durch Ausziehen des Anschlusskabels (3) gespannt wird, um ein Einziehen des Anschlusskabels (3) zu bewirken, sowie eine Sperrvorrichtung, die in ausgezogenem Zustand des Anschlusskabels (3) den Federmechanismus blockiert, wobei die Auslöseeinrichtung (7) einen elektrischen Aktor umfasst, der zum Freigeben der Sperrvorrichtung eingerichtet ist, um das Einziehen auszulösen.

3. Staubsauger (1) nach einem der vorherigen Ansprüche, wobei durch einmaliges Berühren ein vollständiges Einziehen ausgelöst wird.

4. Staubsauger (1) nach Anspruch 3, wobei das ausgelöste Einziehen durch ein zweites Berühren abgebrochen wird.

5. Staubsauger (1) nach einem der Ansprüche 1 bis 3, wobei das Einziehen nur während des Berührens ausgeführt wird.

6. Staubsauger (1) nach einem der vorherigen Ansprüche, wobei der Sensor ein resistiver Sensor ist, der dazu eingerichtet ist, ein gleichzeitiges Berühren von zumindest zwei Polen (6a, 6b) des Netzsteckers als das Berühren zu erfassen.

7. Staubsauger (1) nach einem der Ansprüche 1 bis 5, wobei der Sensor ein kapazitiver Sensor ist.

8. Staubsauger (1) nach einem der Ansprüche 2-7, weiter umfassend eine mechanische Taste zum Freigeben der Sperrvorrichtung.

9. Staubsauger (1) nach einem der Ansprüche 2-8, weiter umfassend eine Sensortaste zum Freigeben der Sperrvorrichtung.

## Claims

1. Vacuum cleaner (1), comprising:
a connecting cable (3) having an at least two-pole mains plug (5) for connecting the electrical domestic appliance to a domestic socket (4);
a cable receptacle (2) which is designed for pulling out and retracting the connecting cable (3); **characterised in that** the vacuum cleaner (1) comprises:
a sensor which is designed to detect a user touching at least one pole (6a, 6b) of the power plug (5); and
a triggering device (7) which is designed to trigger the retraction of the pulled-out connection cable (3) in response to the touch.

2. Vacuum cleaner (1) according to claim 1, wherein the cable receptacle (2) has a spring mechanism which is tensioned by pulling out the connecting cable (3) in order to cause the connecting cable (3) to be retracted, and a locking device which blocks the spring mechanism when the connecting cable (3) is in the pulled-out state, wherein the triggering device (7) comprises an electrical actuator which is designed to release the locking device in order to trigger the retraction.

3. Vacuum cleaner (1) according to any of the preceding claims, wherein complete retraction is triggered by a single touch.

4. Vacuum cleaner (1) according to claim 3, wherein the triggered retraction is cancelled by a second touch.

5. Vacuum cleaner (1) according to any of claims 1 to 3, wherein the retraction is carried out only during the touching.

6. Vacuum cleaner (1) according to any of the preceding claims, wherein the sensor is a resistive sensor which is designed to detect simultaneous touching of at least two poles (6a, 6b) of the power plug as the touching.

7. Vacuum cleaner (1) according to any of claims 1 to 5, wherein the sensor is a capacitive sensor.

8. Vacuum cleaner (1) according to any of claims 2-7, further comprising a mechanical button for releasing the locking device.

9. Vacuum cleaner (1) according to any of claims 2-8, further comprising a sensor button for releasing the locking device.

## Revendications

1. Aspirateur (1), comprenant :
un câble de raccordement (3) comportant une fiche de secteur (5) à au moins deux pôles pour la connexion de l'appareil électroménager à une prise de courant domestique (4) ;
un logement pour câble (2) qui est conçu pour l'extension et la rétraction du câble de raccordement (3) ; **caractérisé en ce que** l'aspirateur (1) comprend :
un capteur qui est configuré pour détecter un contact d'un utilisateur avec au moins un pôle (6a, 6b) de la fiche de secteur (5) ; et
un appareil de déclenchement (7) qui est configuré pour déclencher la rétraction du câble de raccordement (3) étendu en réponse au contact.

2. Aspirateur (1) selon la revendication 1, dans lequel le logement pour câble (2) présente un mécanisme à ressort qui est tendu par l'extension du câble de raccordement (3) afin de provoquer une rétraction du câble de raccordement (3), ainsi qu'un dispositif de verrouillage qui bloque le mécanisme à ressort dans l'état étendu du câble de raccordement (3), dans lequel l'appareil de déclenchement (7) comprend un actionneur électrique qui est conçu pour libérer le dispositif de verrouillage afin de déclencher la rétraction.

3. Aspirateur (1) selon l'une des revendications précédentes, dans lequel une rétraction complète est déclenchée par un contact unique.

4. Aspirateur (1) selon la revendication 3, dans lequel la rétraction déclenchée est interrompue par un second contact.

5. Aspirateur (1) selon l'une des revendications 1 à 3, dans lequel la rétraction est effectuée uniquement pendant le contact.

6. Aspirateur (1) selon l'une des revendications précédentes, dans lequel le capteur est un capteur résistif qui est configuré pour détecter un contact simultané d'au moins deux pôles (6a, 6b) de la fiche de secteur comme contact.

7. Aspirateur (1) selon l'une des revendications 1 à 5, dans lequel le capteur est un capteur capacitif.

8. Aspirateur (1) selon l'une des revendications 2 à 7, comprenant en outre un bouton mécanique pour la libération du dispositif de verrouillage.

9. Aspirateur (1) selon l'une des revendications 2 à 8, comprenant en outre un bouton formant capteur pour la libération du dispositif de verrouillage.
